# EUROPÄISCHE PATENTSCHRIFT

(11) **EP 0 054 999 B1**
(45) Veröffentlichungstag und Bekanntmachung des Hinweises auf die Patenterteilung: **18.09.1985**
(21) Anmeldenummer: 81201351.4
(22) Anmeldetag: 11.12.1981
(51) Int. Cl.: B41J 3/04

(54) **Düse für Tintenstrahldrucker**
Nozzle for an ink-jet printer
Buse pour imprimante à jet d'encre

(30) Priorität: 20.12.1980 DE 3048259
(43) Veröffentlichungstag der Anmeldung: 30.06.1982
(73) Patentinhaber: Philips Patentverwaltung GmbH, 22335 Hamburg (DE); Philips Electronics N.V., 5621 BA Eindhoven (NL)
(72) Erfinder: Bentin, Horst, D-2000 Hamburg 61 (DE)
(74) Vertreter: Hartmann, Heinrich, Dipl.-Ing.

## Beschreibung

Die Erfindung bezieht sich auf eine Düse für Tintenstrahl-Mosaikdrucker, deren scharfkantig ausgebildete Austrittsöffnung durch eine den Düsenrand umgebende Ausnehmung in einem Düsenträger als eine gegenüber der Ausnehmung vorstehende ringförmige Erhebung ausgebildet ist.

Eine Vielzahl derartiger Düsen ist in einem Düsenträger so angeordnet, daß sich die gepulst ausgestoßenen Tintentropfen zu einer Figur, z. B. einem Buchstaben, zusammensetzen.

Derartige Düsen sind aus der Figur 2 der DE-AS 23 62 576 bekannt. Rings um die Austrittsöffnung ist im nahen Abstand .eine grabenförmige Ausnehmung angeordnet, durch die ein konzentrischer Tintentropfenabriß erreicht werden soll. Die Kante zwischen dem Düsenrand - und der Ausnehmung wirkt dabei als Widerstand gegen die Benetzung durch die Tinte.

Mit einer anderen Art von Tintenstrahldruckern beschäftigt sich die CH-A-363 667. In dieser Veröffentlichung wird eine rohrförmige Düse beschrieben, aus der während eines Schreibvorganges ständig ein Tintenstrahl austritt. Damit eine gute elektrostatische Ablenkung dieses Strahles erreicht wird, ist die rohrförmige Düse durch Ausziehen der Mündung auf einen schmalen Düsenrand gebracht. Derartige rohrförmige Düsen sind schon wegen ihrer Abmessungen für Mosaikdrucker nicht geeignet. Die in eine Düsenplatte einzuarbeitenden Düsenöffnungen lassen sich nicht wie ein Rohr spitz ausziehen, oder mit einer gezogenen Spitze versehen.

Aus der DE-AS-1511 379 ist es bekannt, die äußere Kante eines Strahldüsenrandes scharfkantig auszuführen. Die an diese Kante angrenzenden Flächen besitzen verschiedene Rauheit. Hierdurch sollen bei Einsatz mehrerer Düsen die Abfließeigenschaften dieser Düsen praktisch gleich gemacht werden. Der Tintenstrahl wird hier durch Schwingungen der Tinte auf eine Konstante Stärke gebracht und anschließend durch ein elektrostatisches Feld abgelenkt. Die Abmessungen der Düse sind dabei relativ groß. So beträgt die Breite des Düsenrandes ebenso wie der Durchmesser der Düse 0,1 mm.

Derartige Düsen sind jedoch für Tintenstrahldrucker nicht geeignet, bei denen eine Vielzahl von Düsen in geringem Abstand für einen Matrixdruck in einer Düsenplatte angeordnet ist, die nach dem Prinzip des « droplet-on-demand » arbeiten, d. h. deren Tintentropfen einzeln aus der Düse ausgestoßen werden und nur im freien Fluge ohne äußere Beeinflussung auf dem Aufzeichnungsträger auftreffen. Da die hierbei ausgestoßenen Tintentropfen größer sind als der Innendurchmesser der Düsenaustrittsöffnung, muß diese möglichst klein gewählt werden. Um einen guten Matrixdruck zu erreichen, liegen die Abmessungen der Düsen in einer Größenordnung von 50 bis 100 ₁1m im Durchmesser, wobei der kleinere Wert möglichst angestrebt werden sollte.

In Figur 1 ist eine Düsenaustrittsöffnung und die einzelnen Phasen der Tropfenemission dargestellt. Die Düsenöffnungen sind hier plan in der Oberfläche einer Düsenplatte angeordnet. Es wird von dem Zustand der trockenen Düse ausgegangen (a). Beim Anlegen einer Spannung an den zugeordneten, nicht dargestellten Tropfengenerator wird der noch negativ gewölbte Flüssigkeitsmeniskus positiv gewölbt, wobei bis zu einer bestimmten Höhe der Wölbung die gesamte Düsenöffnung mit Flüssigkeit ausgefüllt ist (b). Der Durchmesser der parabolischen Auswölbung ist durch den Durchmesser der Düse bestimmt. Ab einer bestimmten Auswölbung, die von der Struktur des inneren begrenzenden Düsenrandes als auch von der Grenzflächenspannung des Düsenmaterials abhängig ist, tritt neben der gewünschten Ausstoßrichtung (Pfeil in Düsenrichtung) auch eine lateral sich ausbreitende Benetzung der Außenfläche auf (seitliche Pfeile). Dieses ist gleichbedeutend mit einer Verbreiterung des Düsendurchmessers. Diese virtuelle Vergrößerung des Düsendurchmessers führt zu einer Verminderung der Frontgeschwindigkeit der ausgestoßenen Tintentröpfchen. Die Haftung der Flüssigkeit auf der lateralen Oberfläche führt somit zu einem Energieverlust. Die Größe des Benetzungsringes hängt von der Grenzflächenspannung, der Strömungsgeschwindigkeit der Flüssigkeit und von retardierenden Momenten des Druckgenerators ab. Die Geometrie dieser Benetzung variiert aufgrund von Oberflächendefekten, Verunreinigungen und chemischen Einwirkungen. Die Größe des Benetzungsringes hängt auch von der Frequenz ab, mit der die Tintentröpfchen ausgestoßen werden, und wird umso größer sein, je öfter Tintentropfen ausgestoßen worden sind. Erreicht dann nach mehreren Ausstoßungen die Benetzung einen äußeren Widerstand entsprechend den o. g. bekannten Anordnungen, so wird dadurch dann schließlich ein weiteres Ausbreiten unterbunden.

Da bei der Tropfenemission nach Figur 1 davon ausgegangen ist, daß beim Ausstoß des ersten Tintentröpfchens das Benetzungsvermögen des nahen Düsenrandbereiches wegen seines trockenen Zustandes noch annähernd gleich ist, wird der erste Tropfen mit großer Wahrscheinlichkeit noch in der gewünschten axialen Richtung zur Düse ausgestoßen werden (d). Der Benetzungsrand wird aber bereits in radialer Richtung vom Düsenrand nicht mehr exakt begrenzt sein. Nach Abschalten der Spannung am Tropfengenerator wird die Tintenflüssigkeit wieder in die Düse zurückgezogen und ein weiterer negativer Flüssigkeitsmeniskus gebildet. Dabei bleibt auf dem Düsenrand Restflüssigkeit zurück, die je nach Beschaffenheit des Düsenrandes unregelmäßig gestaltet ist (e). Der nächste Impuls des Tropfengenerators führt dann zwangsläufig zu einer Ablenkung des ausgestoßenen Tintentropfens (f), da die dann auf ihn wirkenden lateralen Kräfte unterschiedlich sind. Diese Kräfte sind umso größer, je mehr Flüssigkeit auf einem Teilgebiet des Düsenrandes zurückbleibt.

Weiter nimmt diese irregulare Benetzung bei höheren Tropfenbildungsraten zu, so daß die Druckgeschwindigkeit weiterhin stark vermindert ist. Die Nachfließ bzw. Rückfließvorgänge nach der Emission eines Tropfens verhindern außerdem die gewünschte frühzeitige Ruhestellung des negativen Meniskus, so daß auch bei niedrigeren Emissionsfrequenzen erheblich unzulässige Tropfengeschwindigkeitsschwankungen zu beobachten sind. Die Nachfließvorgänge sind umso ausgeprägter, je höher die Viskosität der verwendeten Tinte ist. Somit führt die nicht kontrollierbare Benetzung bei planen oder als plan anzusehenden Düsenfronten zur Verminderung der technisch erwünschten Druckqualität und Druckgeschwindigkeit.

Um dem Anspruch einer sehr guten Schriftqualität gerecht zu werden, müssen die Düsen des Tintenstrahldruckers eine reproduzierbare stabilisierende Tropfenbildung gewährleisten. Es muß also eine exakte axiale Austoßung der Tropfen erreicht werden.

Der Erfindung liegt die Aufgabe zugrunde, die Düsen- eines Tintenstrahldruckers, bei dem die Tintentropfen für einen freien unbeeinflußten Flug einzeln ausgestoßen werden, so auszubilden, daß die Tintentropfen gleich und stets axial in Düsenrichtung ausgestoßen werden und daß unmittelbar um den Düsenrand eine ringförmige und radial gleichmäßige Grenzflächenspannung besteht, welche die laterale Benetzung bereits nach dem Ausstoß des ersten Tintentropfens ringförmig definiert und begrenzt.

Diese Aufgabe wird dadurch gelöst, daß der stirnseitige Rand der Erhebung eine Breite von 0 bis 20 11m besitzt. Zweckmäßig wird die Austrittsöffnung der Düse so ausgebildet, daß die vorstehende Erhebung den Querschnitt eines spitzwinkeligen Dreieckes besitzt, dessen spitze Ecke den Düsenrand bildet. Anstelle des dreieckförmigen Querschnittes kann auch ein rechteckförmiger Querschnitt verwendet werden, dessen schmale Seite dann aber weniger als 20 11m breit sein muß.

Die Erfindung hat den Vorteil, daß der Düsenrand von der zurückbleibenden Tinte zwangsläufig gleichmäßig benetzt wird, auch wenn durch den abgestoßenen Tintentropfen zunächst eine ungleichmäßige Benetzung vorliegt. Durch den an sich insgesamt als scharfkantig anzusehenden Düsenrand verteilt sich die verbleibende Tinte sofort und noch vor Beginn des Austrittsvorganges des nächsten Tintentropfens gleichmäßig über den gesamten Düsenrand. Ein weiterer Vorteil besteht darin, daß ein Nachfließen der verbleibenden Tinte in den Düsenkanal nach der Emission weitgehend reduziert ist. Dadurch kann die Ausstoßfrequenz wesentlich erhöht werden.

Die Erfindung wird im folgenden anhand einiger Ausführungsbeispiele näher erläutert. Es zeigen :
Figur 1 einzelne Phasen der Tintenemission einer bekannten Düsenform,
Figur 2 ein Beispiel einer Düsenform nach der Erfindung,
Figur 3 ein weiteres Beispiel der Düsenform nach der Erfindung,
Figur 4 einzelne Phasen der Tintenemission der Düse nach der Erfindung,
Figur 5 das Verhalten der Tintenflüssigkeit auf dem Düsenrand nach Abstoßen eines Tintentropfens und
Figur 6 die Anordnung mehrerer Düsen nach Figur 2, die zur Reinigung der Düsen mit Tintenflüssigkeit überflutet sind.

Für den Matrixdruck durch Tintenstrahldrucker, bei denen die Tintentropfen einzeln ausgestoßen bzw. ausgespritzt werden, sind mehrere Tropfengeneratoren gebündelt, deren Druckkanäle durch eine abnehmbare Düsenfrontplatte 1 abgeschlossen sind. Die Anordnung der Düsen 2 in dieser Frontplatte 1 ist durch die vertikale Rasterung des abzudruckenden Zeichens bestimmt. Für eine bestimmte Druckqualität werden effektive Düsenabstände von etwa 100 µm gefordert. Die Anordnung der Düsen kann in mehreren Reihen mit versetzten Rasterabständen erfolgen. Der Durchmesser d der Düse 2 beträgt etwa 50 µm. Die Länge des düsenwirksamen Teiles beträgt aus Sicherheitsgründen ein Mehrfaches der Düsenöffnung, z. B. das 3- bis 4- fache. Die Düse 2 enthält einen Einlaufkegel 5 mit einem Öffnungswinkel von etwa 20 bis 45°, um sie an einen Flüssigkeitskanal von 0,3 mm im Durchmesser anschließen zu können.

Um die Austrittsöffnung 4 der Düse 2 ist der Düsenplatte eine Ausnehmung vorgesehen, so daß die Austrittsöffnung 4 plan mit der Oberfläche der Düsenplatte liegt. Dies ist aus der Figur 6 ersichtlich. Die Düsenaustrittsöffnung 4 geht in einen Düsenrand 3 über. Die beiden Kanten dieses ringförmigen Düsenrandes 3, die einerseits mit der Düse 2 und andererseits mit der Ausnehmung gebildet werden, sind scharfkantig ausgebildet. Der Innendurchmesser des Düsenrandes 3 entspricht dem Düsendurchmesser d und der Außendurchmesser D des Düsenrandes ist nur geringfügig größer, so daß die Differenz D - d äußerst klein ist. Diese Differenz soll möglichst nach O gehen, jedoch sind aus Fertigungsgründen Differenzen bis 20 _{""}m zulässig. Die Düsenform nach figur 2 hat einen rechteckigen Querschnitt 10, dessen kleine Seite den scharfkantigen Düsenrand 3 bildet. In Figur 3 ist ein Ausführungsbeispiel dargestellt, bei dem der Düsenrand 3 dadurch klein gehalten wird, daß der Querschnitt dieses Bereiches ein spitzwinkliges Dreieck bildet, dessen Spitze den Düsenrand 3 darstellt. Diese Düsenform mit einem spitzwinkligen dreieckigen Querschnitt 10a sollte nach Möglichkeit angestrebt werden. Entscheidend dabei ist somit die allseitig gleichmäßige und ringförmige Blockierung der lateralen Benetzung in unmittelbarer Nähe des Düsenrandes.

In Figur 4 sind einzelne Phasen der Tropfenemission dargestellt, wie sie bei der in Figur 2 dargestellten Düse auftritt. Da der Düsenrand vor dem Austritt des ersten Tropfens trocken ist, unterscheiden sich die Phasen a bis d zunächst nicht von den in Figur 1 dargestellten Phasen a bis d. Allerdings ist bei der Phase d eine exakte Benetzung des Düsenrandes bereits gegeben. Nach Abstoßen des Tintentropfens wird durch die Eigenschwingungen der Flüssigkeitssäule die Tintenflüssigkeit in die Düse zurückgezogen. Dieser Vorgang ist in den Phasen e und f dargestellt. Nach Abschluß dieses Rückflusses und vor Beginn des Ausstoßvorganges eines zweiten Tropfens ist auf dem Düsenrand 3 eine exakte definierte Benetzung zurückgeblieben, die mit der in der Düse befindlichen Flüssigkeit infolge der Scharfkantigkeit der Austrittsöffnung nicht mehr in Verbindung steht. Dieser Zeitpunkt ist in g dargestellt. Nach Beginn des Ausstoßes des weiteren Tintentropfens in der Phase h findet die im Düsenkanal befindliche Tinte am Düsenrand allseitig eine gleiche Restbenetzung. Da der Düsenrand gleichmäßig und scharfkantig ist, werden die von der Restbenetzung ausgehenden lateralen Kräfte sehr klein und in ihrer Stärke allseitig gleich sein. Dadurch wird ein axialer Abriß des Tropfens in Richtung der Düse gewährleistet, wie dies_{'} in i dargestellt ist. Bei einer solchen Düsenform ist es dann unbedeutend, ob der Abriß des Tintentropfens gemäß k nicht zentral sondern in irgendeinem Rand-gebiet des Düsenrandes beendet wird.

Wie Figur 5 zeigt, ist es bei der scharfkantigen Ausbildung des Düsenrandes 3 auch unbedeutend, ob direkt nach dem Abriß des Tintentropfens die Benetzung des Düsenrandes 3 ungleichmäßig ist. Dies ist in Figur 5 übertrieben dadurch dargestellt, daß hier angenommen ist, die auf dem Düsenrand 3 zurückbleibende Resttinte 9 sei tropfenförmig. Da sowohl die lnnenkante als auch die Außenkante des Düsenrandes 3 scharfkantig ist und beide Ränder praktisch zusammenfallen, wird sich der Tintentropfen 9 zwangsweise gleichmäßig über den gesamten Düsenrand 3 verteilen, ohne dabei über dessen Ränder hinauszugehen. Dieser Zustand ist in b dargestellt.

In Figur 6 ist ein Teilausschnitt einer Düsenplatte 1 mit zwei Düsen 2 nach der Figur 2 dargestellt. Zwischen den Düsen 2 befinden sich Ausnehmungen 6, in deren Mitte jeweils ein Abfluß 7 für den Rückfluß der Tinte angeordnet ist.

Durch den vorspringenden ringförmigen und scharfkantigen Düsenrand 3 wird eine Trennung von Überschußtinte, die durch die Abflußkanäle 7 abgeführt werden kann, von der in den Düsen 2 befindlichen Tinte erreicht. Dies kann zur Reinigung der Düsen ausgenutzt werden. Hierzu werden die Düsen, beispielsweise durch Druck auf die Tintenvorratskammer, überflutet. Diese Überflutung ist in Figur 6a durch die Pfeile und durch die bogenförmige Überspannung über die Düsen 2 dargestellt. Durch den anschließenden statischen Unterdruck in den Düsen 2 reinigt sich diese im Bereich der Düsenränder 3 selbst. Wie bereits ausgeführt, wird dies durch die zwangsläufige Trennung der Überschußtinte in den Ausnehmungen 6 von der Tinte in den Düsen 2 erreicht. Die Überschußtinte in den Ausnehmungen 6 fließen durch die Kanäle 7 ab. Dieser Zustand ist in Figur 6b dargestellt.

Die konzentrischen Ausnehmungen 6 um die Düsen 2 herum verhindern außerdem noch die Verschmutzung der großflächigen kritischen Oberfläche der Düsenfrontplatte durch Papierstaub und Farbstoffreste. Die Ausnehmungen 6 sind so gestaltet, daß die Höhe des ringförmigen Düsenrandes 3 und die außerhalb der Ausnehmung 6 liegenden Ebene der Düsenplatte 1 gleich ist.

Eine wesentliche technische Eigenschaft dieser Anordnung ist die Reduzierung von Nachfließvorgängen nach der Emission eines einzelnen Tropfens, wodurch eine wesentliche Erhöhung der Tropfenrate möglich ist. Durch die Begrenzung der Benetzung 8 werden die Nachfließvorgänge zur endgültigen Meniskusruhestellung definiert eingestellt, so daß auch Tinten mit höherer Viskosität zur kontrollierten Tropfenbildung verwendet werden können.

## Patentansprüche

1. Düse für Tintenstrahl-Mosaikdrucker, deren scharfkantig ausgebildete Austrittsöffnung durch eine den Düsenrand umgebende Ausnehmung in einem Düsenträger als eine gegenüber der Ausnehmung vorstehende ringförmige Erhebung ausgebildet ist, dadurch gekennzeichnet, daß der stirnseitige Rand der Erhebung eine Breite von 0 bis 20 µm besitzt.

2. Düse nach Anspruch 1, dadurch gekennzeichnet, daß die vorstehende Erhebung den Querschnitt eines spitzwinkelingen Dreieckes besitzt, dessen spitze Ecke den Düsenrand bildet.

3. Düse nach Anspruch 1 und 2, dadurch gekennzeichnet, daß der Rand der Erhebung aus einem leicht benetzbaren und die übrigen Teile des Düsenträgers aus einem schwer benetzbaren Material bestehen.

4. Düse nach Anspruch 1 bis 3, dadurch gekennzeichnet, daß die Düsenöffnung einen Durchmesser von etwa 50 µm besitzt.

## Claims

1. A jet nozzle for ink jet mosaic printers whose sharp-edged discharge orifice is formed by a recess in a jet nozzle carrier, which recess encloses the jet nozzle brim which is formed as a ring-shaped raised portion which projects with respect to the recess, characterized in that the brim of the raised portion at the side of the end face has a width of from 0 to 20 µm.

2. A jet nozzle as claimed in Claim 1, characterized in that the cross-section of the projecting raised- portion is shaped as an acute-angled triangle whose apex forms the jet nozzle brim.

3. A jet nozzle as claimed in Claims 1 and 2, characterized in that the brim of the raised portion consists of a material which is easily wettable and that the other parts of the jet nozzle carrier consists of a material which is far from easily wettable.

4. A jet nozzle as claimed in Claims 1 to 3, characterized in that the jet nozzle orifice has a diameter of approximately 50 wm.

## Revendications

1. Buse pour une imprimante par jet d'encre, dont l'ouverture de sortie à côtés aigus présente, par l'existence d'un évidement entourant le bord de buse et ménagé dans un support de buses, la forme d'une surélévation annulaire en saillie par rapport audit évidement, caractérisée en ce que la largeur de la face frontale de la surélévation est comprise entre zéro et vingt µm.

2. Buse selon la revendication 1, caractérisée en ce que la section transversale de la surélévation en saillie constitue un triangle aigu dont l'angle aigu forme le bord de buse.

3. Buse selon les revendications 1 et 2, caractérisée en ce que le bord de la surélévation est formé par un matériau se laissant facilement humecter, alors que les autres parties du support de buses sont formées par un matériau se laissant humecter difficilement.

4. Buse selon les revendications 1, 2 et 3, caractérisée en ce que le diamètre de l'ouverture de buse est égal à environ 50 µm.
